# EUROPÄISCHE PATENTSCHRIFT

(11) **EP 0 205 853 B1**
(45) Veröffentlichungstag und Bekanntmachung des Hinweises auf die Patenterteilung: **17.01.1990**
(21) Anmeldenummer: 86106275.0
(22) Anmeldetag: 07.05.1986
(51) Int. Cl.: E21D 11/10, E21D 9/08

(54) **Verfahren zum Herstellen eines röhrenförmigen unterirdischen Hohlraums, z.B. eines Tunnels, Stollens oder dergleichen im Schildvortrieb sowie Vorrichtung zum Durchführen des Verfahrens**
Method for producing a pipelike underground cavity, e.g. a tunnel, gallery or the like, by means of shield driving, and device for carrying out the method
Méthode de formation d'un espace tubulaire souterrain, p.ex. d'un tunnel, d'une galerie ou autres par avancement d'un bouclier et dispositif pour la mise en oeuvre de la méthode

(30) Priorität: 19.06.1985 DE 3521888
(43) Veröffentlichungstag der Anmeldung: 30.12.1986
(73) Patentinhaber: Dyckerhoff & Widmann Aktiengesellschaft, D-81902 München (DE)
(72) Erfinder:
(74) Vertreter: Patentanwälte Möll und Bitterich

(56) Entgegenhaltungen:
- WO-A-79/00159
- DE-A- 2 620 422
- DE-A- 2 643 869
- DE-A- 2 819 647
- DE-A- 3 332 242
- US-A- 3 788 087

## Beschreibung

Die Erfindung betrifft ein Verfahren zum Herstellen eines röhrenförmigen unterirdischen Hohlraums, z.B. eines Tunnels, Stollens oder dergleichen mit einer den Gebirgsdruck aufnehmenden Auskleidung im Schildvortrieb, bei dem die Auskleidung im Schutze des Vortriebsschildes in aufeinanderfolgenden Abschnitten an Ort und Stelle durch Einbringen von erhärtendem Material, z.B. Beton, in einen stirnseitig durch eine in Vortriebsrichtung verschiebbare Stirnschalung sowie nach innen durch eine Innenschalung begrenzten Ringraum hergestellt und die Stirnschalung vor dem Umsetzen der Innenschalung vorgeschoben wird, sowie eine Vorrichtung zum Durchführen dieses Verfahrens.

Es ist bekannt, zwischen der Außenfläche der den Gebirgsdruck aufnehmenden Auskleidung eines unterirdischen Hohlraums, z.B. eines Verkehrstunnels, und dem Gebirge eine Schicht aus einem Material anzuordnen, das bei Relatiwerschiebungen zwischen dem Gebirge und der Auskleidung durch plastische. Verformung die gegenseitige Übertragung von Kräften begrenzt (DE-A 3 332 242). Diese Schicht kann aus einem Tonmineral, z.B. Bentonit, bestehen, das als pastöse Mischung mit Wasser, gegebenenfalls auch mit Füllstoffen mit dem Fortschreiten der Herstellung der Auskleidung eingebracht werden soll.

Es ist weiterhin bekannt, Tunnelauskleidungen aus Ortbeton mittels einer Schildvortriebsmaschine in der Weise herzustellen, daß der Beton an Ort und Stelle zwischen einer dem Vorschub eines Vortriebsschildes folgenden Innenschalung und dem anstehenden Gebirge oder Erdreich eingebracht wird (DE-A 3 015 210). Dabei wird die aus einzelnen tübbingartigen Schalungselementen bestehende Innenschalung im Zuge des Vortriebs laufend umgesetzt, jedoch immer so, daß die Stirnschalung für den einzubringenden Beton den Raum zwischen dem Schildschwanz und der Innenschalung abdichtet. Bei diesem Verfahren besteht keine Möglichkeit, in den die Auskleidung bildenden Beton Einbauteile, wie z.B. Bewehrungselemente, Fugenbänder oder dergleichen einzubringen.

Bei der Herstellung von Tunnelauskleidungen in Ortbeton besteht ein weiteres Problem darin, daß der Vortriebsschild an seinem rückwärtigen Ende an dem bereits hergestellten Teil der Auskleidung teleskopartig geführt ist. Dadurch ist er in seinen Bewegungsmöglichkeiten eingeschränkt, was die Kurvenfahrt erschwert.

Bei einem Verfahren der eingangs angegebenen Art wird deshalb ein Vortriebsschild verwendet, dessen Schildmantel innerhalb des Schildschwanzes eine Anzahl von gegenüber diesem längsverschieblichen Lamellen angeordnet ist (WO-A 79/00 159). Solange die Lamellen ausgefahren sind, können in deren Schutz Bewehrungselemente in den Ringraum eingebaut werden. Während des Einbringens von Beton in den Ringraum werden die Lamellen unter den Schildmantel zurückgezogen, um deren Anhaften an dem erhärteten Beton und dadurch etwaige Behinderungen beim späteren Vorpressen des Schildes zu vermeiden. Der die Auskleidung bildende Beton schließt dann unmittelbar an die Ausbruchwandung an.

Der Erfindung liegt demgegenüber die Aufgabe zugrunde, bei einem Verfahren der eingangs angegebenen Art unter Beibehaltung der Möglichkeit, im Zuge des Vortriebs Einbauteile in die Ortbetonauskleidung einbringen zu können, eine Möglichkeit zu schaffen, um ohne Beeinträchtigung der Kurvengängigkeit des Vortriebsschildes ebenfalls im Zuge des Vortriebs in den Zwischenraum zwischen der Auskleidung und dem Gebirge eine Zwischenschicht aus einem pastösen Material einbringen zu können.

Nach der Erfindung wird diese Aufgabe verfahrensmäßig dadurch gelöst, daß der Ringraum nach außen durch eine Außenschalung begrenzt wird, die nach dem Erhärten des zuletzt hergestellten Abschnitts der Auskleidung in radialer Richtung von der Außenfläche dieses Abschnitts abgehoben und zugleich mit dem Vortriebsschild vorgeschoben wird und daß im Zuge des Vorschiebens des Vortriebsschildes und der Außenschalung ein pastöses Material in den Zwischenraum zwischen der Auskleidung und dem Gebirge eingebracht wird.

Während des Vorschiebens des Vortriebsschildes und/oder der Außenschalung kann unter Abstützung gegen die Innenschalung eine axiale Druckkraft auf die Stirnseite des zuletzt hergestellten Abschnitts der Auskleidung ausgeübt werden.

Der Grundgedanke der Erfindung besteht darin, daß neben der umsetzbaren Innenschalung auch eine Außenschalung für den jeweils herzustellenden Abschnitt der Auskleidung vorgesehen ist, die nach dem Erhärten des Betons der Auskleidung von dieser gelöst und in radialer Richtung von dem zuletzt hergestellten Abschnitt abgehoben werden kann. Dadurch wird einerseits ermöglicht, den Vortriebsschild samt dieser Außenschalung nach dem Erhärten des Betons dieses Abschnitts vorschieben zu können und es wird zugleich ein Freiraum zwischen diesem Abschnitt und dem Schildmantel geschaffen, der notwendig ist, um den Vortriebsschild beim Vortrieb gegenüber dem bereits fertiggestellten Teil der Auskleidung um einen gewissen Winkel verschwenken zu können, um eine Kurvenfahrt zu ermöglichen. Dadurch, daß der Vortriebsschild mit der Außenschalung erst nach dem Erhärten des zuletzt hergestellten Abschnitts der Auskleidung vorgeschoben wird, ist dieser Abschnitt ausreichend standfest, so daß, bevor das jeweilige Element der Innenschalung umgesetzt wird, ein ringförmiger Hohlraum entsteht, in den Einbauteile, z.B. eine Bewehrung, eingebaut werden können, bevor er durch die Innenschalung geschlossen wird.

Zugleich mit dem Vorschieben des Vortriebsschildes wird in den Zwischenraum zwischen der Auskleidung und dem Gebirge pastöses Material unter Druck eingebracht. Dadurch wird nicht nur der Hohlraum ausgefüllt, sondern es wird auch der beim Vorziehen des Schildschwanzes entstehende Volumenverlust sogleich durch Nachpressen von pastösem Material ausgeglichen, so daß Hohlräume, die zu Setzungen Anlaß geben könnten, sich nicht bilden können.

Bei einem Vortriebsschild zum Durchführen dieses Verfahrens ist zweckmäßig an der Innenseite des Schildmantels eine aus einer Schalhaut und einer Stützkonstruktion bestehende, mit dem Schildmantel fest verbundene Außenschalung angeordnet, die den beim Herstellen des Abschnitts entstehenden Druck unmittelbar auf den Schildmantel überträgt, und die Stützkonstruktion ist über Stellmittel in ihrer Höhe veränderbar.

Zweckmäßig ist die Stirnschalung so ausgebildet, daß über sie zumindest während des Vorschiebens des Vortriebsschildes axiale Druckkräfte auf die Stirnseite des zuletzt hergestellten Abschnitts der Auskleidung ausübbar sind. Zu diesem Zweck kann die Stirnschalung mittels Zylinder-Kolben-Einheiten mit axialer Wirkungsrichtung gegenüber dem Vortriebsschild abgestützt sein.

Die Außenschalung besteht zweckmäßig aus einer Mehrzahl von lamellenförmigen, in Vortriebsrichtung verlaufenden und dicht nebeneinander angeordneten Schalungselementen, deren dem Schildmantel abgewandte Innenfläche die Schalhaut bildet. Diese Innenfläche kann an jeweils einer Schalplatte gebildet sein, die über die Breite des jeweiligen Schalungselements sowie über eine Länge, die größer ist als die Länge des jeweils herzustellenden Auskleidungsabschnitts, biegesteif ausgebildet ist.

Zweckmäßig sind die Längs- und Querwände der Schalungselemente in radialer Richtung verkürzbar, aber zugfest ausgebildet; sie können zumindest teilweise aus elastischem Werkstoff, wie Gummi, Kunststoff oder dergleichen bestehen und faltenbalgartig ausgebildet sein. Die Schalungselemente umschließen so einen geschlossenen Hohlraum und sind durch ein Druckmedium, wie Luft, Wasser, Öl oder dergleichen beaufschlagbar.

Zweckmäßig weisen die Schalungselemente jeweils eine an der Innenfläche des Schildmantels anliegende Rückwand auf. Sie können auch auswechselbar sein.

Innerhalb der Schalungselemente können Leitungen zum Einpressen von Material zum Ausfüllen des Hohlraums zwischen Gebirge und Auskleidung vorgesehen sein; diese Leitungen können auch in die Schalungselemente integriert sein. Die mit Leitungen versehenen Schalungselemente sind zweckmäßig in regelmäßigen Abständen über den Umfang des Schildmantels angeordnet.

Die Erfindung wird nachstehend anhand eines in der Zeichnung dargestellten Ausführungsbeispiels näher erläutert. Es zeigt
Fig. 1 einen etwas vereinfachten Längsschnitt durch einen Vortriebsschild mit Vorrichtungen zur Durchführung des Verfahrens nach der Erfindung,
Fig. 2 einen Querschnitt entlang der Linie 11-11 in Fig. 1,
Fig. 3 in vergrößerter Darstellung einen Ausschnitt aus Fig. 2 mit Darstellung der die Außenschalung bildenden Schalungselemente im Betonierzustand,
Fig. 4 einen der Fig. 3 entsprechenden Ausschnitt beim Vorschieben des Vortriebsschildes und die
Fig. 5 bis 8 in Teillängsschnitten durch den Schildschwanz einige aufeinanderfolgende Arbeitsphasen.

Der in Fig. 1 im Längsschnitt dargestellte Vortriebsschild (1) ist für den Vortrieb von Tunnels, Stollen oder dergleichen bestimmt. Zum grundsätzlichen Aufbau des Vortriebsschildes (1) gehören zunächst ein Schildmantel (2) mit einem Schildschwanzbereich (3). An der Stirnseite des Vortriebsschildes (1) sind Vortriebswerkzeuge (4) für den Abbau des Gebirges bzw. Erdreichs angeordnet. Das abgebaute Material wird aus einer gegebenenfalls mit Wasser oder thixotroper Flüssigkeit gefüllten Abbaukammer (5) in an sich bekannter Weise gefördert, z.B. mittels eines Schneckenförderers (6).

Der Vortriebsschild (1) ist zum Zwecke des Vorschubs mittels Vortriebspressen (7) gegenüber der Innenschalung (8) für die Tunnelauskleidung (9) abgestützt. Die Innenschalung (8) besteht aus einzelnen ringförmigen Abschnitten (8a, 8b, 8c usw.), die entsprechend dem Vortrieb umgesetzt werden. Die Abschnitte sind tübbingartig ausgebildet, d.h. sie bestehen aus einzelnen Teilen (8') und einem Schlußstein (8") (Fig. 2).

An der Innenseite des rückwärtigen Teils des Schildmantels (2) ist eine Außenschalung (10) für jeweils einen Ringabschnitt der Auskleidung (9) angeordnet, die aus einer Anzahl von lamellenartigen Schalungselementen (10') besteht. Diese Schalungselemente (10'), die im Zusammenhang mit den Fig. 3 und 4 noch näher erläutert werden, sind in axialer Richtung von Leitungen 11 durchsetzt, die zum Einpressen einer pastösen Mischung dienen, die zur Bildung einer Zwischenschicht (12) in den Zwischenraum zwischen dem Gebirge (13) und der Auskleidung (9) eingebracht wird. Die Schalungselemente (10') bilden im Bereich des Schildschwanzes (3) zugleich eine ringförmige Stirnschalung für das pastöse Material; der Zwischenraum zwischen der Außenschalung und der Auskleidung (9) wird durch eine Schildschwanzdichtung (14) gedichtet.

Innerhalb der Außenschalung (10) indet sich noch eine ringförmige Stirnschalung (15) für die Auskleidung (9), die mittels am Vortriebsschild (1) gelagerter Zylinder-Kolben-Einheiten (16) in axialer Richtung relativ zur Außenschalung (10) und zum Vortriebsschild (1) bewegbar ist.

In dem in Fig. 1 dargestellten Arbeitszustand ist als letzter der Auskleidungsabschnitt (9b) hergestellt worden. Der Vortriebsschild (1)_{'}ist um eine Abschnittslänge vorgefahren; die Außenschalung (10) begrenzt zusammen mit einem Ringabschnitt (8a) der Innenschalung (8) und der Stirnschalung (15) einen ringförmigen Hohlraum (17), in den nach dem Einbau eines Bewehrungskorbes (18) durch Einpreßleitungen (19) Beton eingebracht wird.

Eines der Schalungselemente (10') der Außenschalung ist in den Fig. 3 und 4 in einem vergrößerten aber umfangsmäßig verkürzten Ausschnitt aus dem Querschnitt der Fig. 2 ausführlicher dargestellt. Das Schalungselement (10') besteht aus einem flachen, in Querrichtung der Krümmung des Schildmantels (2) angepaßten Hohlkörper, der eine innere Schalplatte (19), eine äußere Rückwand (20) sowie Längswände (21) und - aus der Darstellung nicht erkennbare - Stirnwände aufweist. Die Längswände (21) bestehen aus einem biegeweichen Werkstoff, z.B. Gummi, Kunststoff oder dergleichen, der aus der in Fig. 3 gezeigten Betonierstellung durch elastische Verformung in die in Fig. 4 dargestellte radial verkürzte Stellung übergeführt werden kann.

Während die Rückwand (20) der Schalungselemente (10') an der Innenseite des Schildmantels (2) anliegt, muß die Schalplatte (19) nicht nur über die jeweilige Breite der Schalungselemente, sondern auch über eine Länge, die größer ist als die Länge (I) eines Abschnitts der Auskleidung (9) biegesteif ausgebildet sein (Fig. 6). Die Schalplatte (19) liegt im Betonierzustand einerseits auf der äußeren Umfangsfläche (29) der Stirnschalung (15) und andererseits auf dem Außenrand (22) des zuletzt hergestellten Abschnitts (8b) auf (Fig. 5). An den Stirnseiten (23 und 24) ist die Schalplatte (19) über eine Distanzleiste (25) bzw. unmittelbar mit der Rückwand (20) elastisch nachgiebig verbunden (Fig. 6).

Wie insbesondere aus den Fig. 2 und 3 hervorgeht, sind die Schalungselemente (10') in Umfangsrichtung dicht nebeneinander angeordnet, so daß sich die Schalplatten (19) an ihren Längsrändern in Fugen (26) berühren. Innerhalb zumindest einiger dieser Schalungselemente sind die Leitungen (11) angeordnet, durch die das pastöse Material zur Bildung der Zwischenschicht (12) eingepreßt werden kann.

Die Schalungselemente (10'), die am Schildmantel (2) auswechselbar befestigt sind, bilden je für sich abgeschlossene Hohlräume, die mit einem Druckmedium, wie z.B. Luft, Wasser oder Öl beaufschlagt werden können. Durch Beaufschlagung mit einem Druckmedium wird die in Fig. 3 dargestellte Form erreicht, in der die radialen Längswände (21) gestreckt erscheinen. Die Längswände (21) müssen in radialer Richtung zugfest sein, so daß der radiale Abstand zwischen der Schalplatte (19) und der Rückwand (20) immer eingehalten wird. Die Ausfüllung der inneren Hohlräume der Schalungselemente (10') durch ein Druckmedium bewirkt die unmittelbare Abstützung der inneren Schalplatte (19) gegenüber der Rückwand (20) bzw. dem Schildmantel (2), so daß die beim Betonieren eines Abschnitts der Auskleidung (9) auftretenden Kräfte unmittelbar auf den Schildmantel (2) abgetragen werden.

Die biegeweiche, nachgiebige Verbindung der Schalplatte (19) und der Rückwand (20) an ihren Längs- und Querseiten bewirkt, daß bei Absaugung eines Teils des Druckmediums aus den Hohlräumen der Schalungselemente (10') eine Verringerung ihrer radialen Dicke eintreten kann (Fig. 4). Dabei verformen sich die Längswände (21) etwa faltenbalgartig. Im Bereich der Stirnseiten (23 und 24) herrschen gelenkartige Verbindungen vor, die es ermöglichen, daß sich die Schalplatte (19) an.die Begrenzung der Leitung (11) bzw. einen entsprechenden Abstandhalter anlegt. Auf diese Weise ist es möglich, die Schalplatten (19), welche die äußere Schalhaut für jeweils einen Abschnitt der Auskleidung (9) bilden, in radialer Richtung von dem erhärteten Beton abzuheben, ähnlich wie dies bei Betonbauwerken mit frei zugänglicher Oberfläche der Fall ist.

Die Arbeitsweise nach dem erfindungsgemäßen Verfahren sowie der Betrieb der Vorrichtung werden nachstehend anhand der in etwas verkürzter und überhöhter Darstellung aufeinanderfolgende Arbeitsphasen zeigenden Fig. 5 bis 8 näher erläutert.

Fig. 5 zeigt eine Arbeitsphase, in der zuletzt der Abschnitt (9b) der Auskleidung hergestellt wurde. Der Vortriebsschild (1) mit dem Schildmantel (2) und ' den Schalungselementen (10') sowie der Stirnschalung (15) befindet sich in einer Position, in der ein . ringförmiger Hohlraum (17) gebildet ist. In diesen Hohlraum (17) können Einbauteile eingelegt werden, z.B. Bewehrungskörbe (18) (Fig. 6). Die Schalungselemente (10') befinden sich in dieser Phase in ausgefahrenem Zustand, d.h. die Schalplatten (19) liegen einerseits bei (22) auf dem zuletzt hergestellten Abschnitt (9b) und andererseits auf der ringförmigen Stirnschalung (15) auf. Der von den Schalungselementen (10') umschlossene Hohlraum ist mit einem Druckmedium gefüllt, das den Druck der nun in den Hohlraum (17) einzufüllenden Betonmischung unmittelbar auf den Schildmantel (2) überträgt.

Fig. 6 zeigt den Zustand, in dem der Hohlraum (17) durch den Ringabschnitt (8a) der Innenschalung geschlossen ist, der seinerseits an der inneren Umfangsfläche (27) der Stirnschalung (15) anliegt. Gegen die Stirnseite der Innenschalung (8) stützen sich die Kolbenstangen (7a) der Vortriebspressen (7) ab, deren Zylinder (7b) am Vortriebsschild (1) gelagert sind.

Zur Vorbereitung des Vorschubs des Vortriebsschildes (1) nach dem Erhärten des Abschnitts (9a) wird zunächst Druckmedium aus den Hohlräumen der Schalungselemente (10') abgelassen. Dadurch entsteht ein Unterdruck, durch dessen Wirkung sich die Schalplatten (19) von der Oberfläche der Auskleidung (9) abheben. Diese Stellung ist in Fig. 7 dargestellt. Unter Abstützung der Vortriebspres.- sen (7) gegenüber der Innenschalung (8) und gleichzeitigem Einpressen von pastösem Material durch die Leitungen (11) zur Bildung der Zwischenschicht (12) beginnt dann der Vorschub des Vortriebsschildes (1).

Unter fortwährendem Einpressen pastösen Materials durch die Leitungen (11) wird der Vortriebsschild in Richtung des Pfeils (28) weiter vorgeschoben, bis er bezüglich des Abschnitts (9a) die in Fig. 5 für den Abschnitt (9b) dargestellte Stellung erreicht hat, in der die innere Schalplatte (19) der Schalungselemente (10') noch auf dem zuletzt hergestellten Abschnitt (9a) aufliegt. Die Schildschwanzdichtung (14) dichtet dabei den Hohlraum zwischen der Außenschalung (10) und der Außenfläche der Auskleidung (9) ab, so daß das pastöse Material unter Druck in den Zwischenraum eingepreßt werden kann. Während dieser Zeit stützen sich die Vortriebspressen (7) gegenüber der Innenschalung (8) ab; mittels der Stirnschalungspressen (16) wird über die Stirnschalung (15) ein axialer Druck auf den zuletzt hergestellten Abschnitt (9a) der Auskleidung ausgeübt, um ihn so lange in Position zu halten, bis der gesamte äußere Zwischenraum zum Gebirge (13) mit pastösem Material gefüllt ist. Um eine etwaige Verschiebung der einzelnen Abschnitte (9a, 9b, 9c usw.) in den Ringfugen zu erreichen, können diese, wie in den Fig. 5 bis 8 dargestellt, mit einer Verzahnung versehen sein.

Nachdem der Vortriebsschild (1) um eine Abschnittslänge vorgeschoben wurde, wird mittels der Stirnschalungspressen (16) auch die Stirnschalung (15) vorgeschoben und werden die Schalplatten (19) der Schalungselemente (10') durch Beaufschlagung mit Druckmedium wieder zum Anliegen an der äußeren Vorderkante des Abschnitts (9a) und der äußeren Umfangsfläche (29) der Stirnschalung (15) gebracht, so daß die in Fig. 5 gezeigte Position wieder erreicht ist und ein neuer Arbeitsvorgang ablaufen kann.

Wesentlich für die Erfindung ist, daß während des Vorschiebens des Vortriebsschildes (1) die Schalungselemente (10') eingefahren sind, so daß zwischen der Stirnschalung (15) bzw. der Auskleidung (9) und der Außenschalung bzw.dem Schildmantel (2) ein Freiraum besteht, der es ermöglicht, daß der Vortriebsschild (1) beim Vorfahren gegenüber dem bereits fertiggestellten Teil der Auskleidung (9) um einen gewinnen Winkel verschwenkt werden kann (Fig. 8). Dadurch wird die Kurvenfahrt des Vortriebsschildes ermöglicht.

## Patentansprüche

1. Verfahren zum Herstellen eines röhrenförmigen unterirdischen Hohlraumes, z.B. eines Tunnels, Stollens oder dergleichen mit einer den Gebirgsdruck aufnehmenden Auskleidung im Schildvortrieb, bei dem die Auskleidung (9) im Schutze des Vortriebsschildes (1) in aufeinanderfolgenden Abschnitten (9a, 9b) an Ort und Stelle durch Einbringen von erhärtendem Material, z.B. Beton, in einen stirnseitig durch eine in Vortriebsrichtung verschiebbare Stirnschalung (15) sowie nach innen durch eine Innenschalung (8) begrenzten Ringraum (17) hergestellt und die Stirnschalung (15) vor dem Umsetzen der Innenschalung (8) vorgeschoben wird, dadurch gekennzeichnet, daß der Ringraum (17) nach außen durch eine Außenschalung (10) begrenzt wird, die nach dem Erhärten des zuletzt hergestellten Abschnitts (9a) der Auskleidung (9) in radialer Richtung von der Außenfläche dieses Abschnitts (9a) abgehoben und zugleich mit dem Vortriebsschild (1) vorgeschoben wird und daß im Zuge des Vorschiebens des Vortriebsschildes (1) und der Außenschalung (10) ein pastöses Material (12) in den Zwischenraum zwischen der Auskleidung (9) und dem Gebirge (13) eingebracht wird.

2. Verfahren nach Anspruch 1, dadurch gekennzeichnet, daß während des Vorschiebens des Vortriebsschildes (1) und/oder der Außenschalung (10) unter Abstützung gegen die Innenschalung (8) eine axiale Druckkraft auf die Stirnseite des zuletzt hergestellten Abschnitts (9a) der Auskleidung (9) ausgeübt wird.

3. Vortriebsschild zum Durchführen des Verfahrens nach Anspruch 1 oder 2 mit einer nachgeführten Innenschalung (8), an der sich die Vortriebspressen (7) abstützen, einer in Vortriebsrichtung verschiebbaren Stirnschalung (15) und mit Mitteln zum Füllen des Ringspalts mit einem erhärtenden Material, z.B. Beton, dadurch gekennzeichnet, daß an der Innenseite des Schildmantels (2) eine aus einer Schalhaut und einer Stützkonstruktion (20, 21) bestehende, mit dem Schildmantel (2) fest verbundene Außenschalung (10) angeordnet ist, die den beim Herstellen des Abschnitts entstehenden Druck unmittelbar auf den Schildmantel (2) überträgt, und daß die Stützkonstruktion (20, 21) über Stellmittel in ihrer Höhe veränderbar ist.

4. Vortriebsschild nach Anspruch 3, dadurch gekennzeichnet, daß die Stirnschalung (15) so ausgebildet ist, daß über sie zumindest während des Vorschiebens des Vortriebsschildes (1) axiale Druckkräfte auf die Stirnseite des zuletzt hergestellten Abschnitts der Auskleidung (9) ausübbar sind.

5. Vortriebsschild nach Anspruch 4, dadurch gekennzeichnet, daß die Stirnschalung (15) mittels Zylinder-Kolben-Einheiten (16) mit axialer Wirkungsrichtung gegenüber dem Vortriebsschild (1) abgestützt ist.

6. Vortriebsschild nach einem der Ansprüche 3 bis 5, dadurch gekennzeichnet, daß die Außenschalung (10) aus einer Mehrzahl von lamellenförmigen, in Vortriebsrichtung verlaufenden und dicht nebeneinander angeordneten Schalungselementen (10') besteht, deren dem Schildmantel (2) abgewandte Innenfläche die Schalhaut bildet.

7. Vortriebsschild nach Anspruch 6, dadurch gekennzeichnet, daß die Innenfläche der Schalungselemente (10') an jeweils einer Schalplatte (19) gebildet ist, die über die Breite des jeweiligen Schalungselements (10') sowie über eine Länge, die größer ist als die Länge des jeweils herzustellenden Auskleidungsabschnitts, biegesteif ausgebildet ist.

8. Vortriebsschild nach Anspruch 7, dadurch gekennzeichnet, daß die Längs- und Querwände der Schalungselemente (10') in radialer Richtung verkürzbar, aber zugfest ausgebildet sind.

9. Vortriebsschild nach Anspruch 8, dadurch gekennzeichnet, daß die Längs- und Querwände zumindest teilweise aus elastischem Werkstoff, wie Gummi, Kunststoff oder dergleichen bestehen.

10. Vortriebsschild nach Anspruch 8 oder 9, dadurch gekennzeichnet, daß die Längs- und Querwände faltenbalgartig ausgebildet sind.

11. Vortriebsschild nach einem der Ansprüche 6 bis 10, dadurch gekennzeichnet, daß die Schalungselemente (10') einen geschlossenen Hohlraum umschließen und durch ein Druckmedium, wie Luft, Wasser, Öl oder dergleichen beaufschlagbar sind.

12. Vortriebsschild nach einem der Ansprüche 7 bis 11, dadurch gekennzeichnet, daß die Schalungselemente (10') jeweils eine an der Innenfläche des Schildmantels (2) anliegende Rückwand (20) aufweisen.

13. Vortriebsschild nach einem der Ansprüche 6 bis 12, dadurch gekennzeichnet, daß die Schalungselemente (10') auswechselbar sind.

14. Vortriebsschild nach einem der Ansprüche 6 bis 13, dadurch gekennzeichnet, daß innerhalb der Schalungselemente (10') Leitungen (11) zum Einpressen von Material zum Ausfüllen des Hohlraums zwischen Gebirge (13) und Auskleidung (9) vorgesehen sind.

15. Vortriebsschild nach Anspruch 14, dadurch gekennzeichnet, daß die Leitungen (11) in die Schalungselemente (10') integriert sind.

16. Vortriebsschild nach Anspruch 14 oder 15, dadurch gekennzeichnet, daß die mit Leitungen (11) versehenen Schalungselemente (10') in regelmäßigen Abständen über den Umfang des Schildmantels (2) angeordnet sind.

## Claims

1. A method of constructing in a shield-driving operation a tubular underground cavity, for example a tunnel, gallery or the like, with a lining absorbing the ground pressure, wherein the lining (9), protected by the driving shield (1), is constructed in situ in successive sections (9a, 9b) by introducing material which sets, for example concrete, into an annular chamber (17) bounded at the end face by an end shuttering (15) displaceable in the driving direction and bounded inwardly by an inner shuttering (8), the end shuttering (15) being advanced before the displacement of the inner shuttering (8), characterised in that the annular chamber (17) is bounded outwardly by an outer shuttering (10) which, after the hardening of the last constructed section (9a) of the lining (9), is raised in a radial direction from the outer surface of this section (9a) and is advanced simultaneously with the driving shield (1), and in that in the course of advancing the driving shield (1) and the outer shuttering (10) a pasty material (12) is introduced into the space between the lining (9) and the ground (13).

2. A method according to Claim 1, characterised in that during advancing of the driving shield (1) and/or of the outer shuttering (10), while bearing against the inner shuttering (8), an axial compressive force is exerted on the end face of the last constructed section (9a) of the lining (9).

3. A driving shield for carrying out the method according to Claim 1 or 2, with a readjusted inner shuttering (8) against which the driving presses (7) bear, an end shuttering (15) which can be displaced in the driving direction, and means for filling the annular gap with a material which sets, for example concrete, characterised in that on the inside of the shield casing (2) there is disposed an outer shuttering (10) comprising a shuttering membrane and a support structure (20, 21), which outer shuttering (10) is secured to the shield casing (2) and transmits the pressure arising during the construction of the section directly to the shield casing (2), and in that the support structure (20, 21) can be varied in height via adjusting means.

4. A driving shield according to Claim 3, characterised in that the end shuttering (15) is so formed that axial compressive forces can be exerted through it on to the end face of the last constructed section of the lining (9), at least during the advancing of the driving shield (1).

5. A driving shield according to Claim 4, characterised in that the end shuttering (15) is supported relative to the driving shield (1) by means of cylinder-piston assemblies (16) having an axial direction of action.

6. A driving shield according to any of Claims 3 to 5, characterised in that the outer shuttering (10) comprises a plurality of laminated shuttering elements (10') extending in the driving direction and disposed closely adjacent one another, the inner surface of the shuttering elements (10') remote from the shield casing (2) forming the shuttering membrane.

7. A driving shield according to Claim 6, characterised in that the inner surface of the shuttering elements (10') is formed on a respective shuttering plate (19) which is resistant to deformation over the width of the respective shuttering elements (10') and over a length which is greater than the length of the respective lining section to be constructed.

8. A driving shield according to Claim 7, characterised in that the longitudinal and transverse walls of the shuttering elements (10') are formed so that they can be shortened in a radial direction but are tension resistant.

9. A driving shield according to Claim 8, characterised in that the longitudinal and transverse walls are composed at least partly of resilient material, such as rubber, plastics material or the like.

10. A driving shield according to Claim 8 or 9, characterised in that the longitudinal and transverse walls are of bellows-like form.

11. A driving shield according to any of Claims 6 to 10, characterised in that the shuttering elements (10') surround a closed cavity and can be acted upon by a pressure medium, such as air, water, oil or the like.

12. A driving shield according to any of Claims 7 to 11, characterised in that the shuttering elements (10') each have a rear wall (20) abutting against the inner surface of the shield casing (2).

13. A driving shield according to any of Claims 6 to 12, characterised in that the shuttering elements (10') are replaceable.

14. A driving shield according to any of Claims 6 to 13, characterised in that ducts (11) for injecting material for filling the cavity between the ground (13) and the lining (9) are provided inside the shuttering elements (10').

15. A driving shield according to Claim 14, characterised in that the ducts (11) are incorporated into the shuttering elements (10').

16. A driving shield according to Claim 14 or 15, characterised in that the shuttering elements (10') provided with ducts (11) are disposed at regular intervals over the periphery of the shield casing (2).

## Revendications

1. Procédé pour former un espace tubulaire souterrain, par exemple un tunnel, une galerie ou autres, comprenant la formation d'un revêtement supportant la pression du terrain environnant pendant l'avance avec le bouclier, dans lequel le revêtement (9) est réalisé sous la protection du bouclier de creusement (1) par amenée sur place par sections successives (9a, 9b) d'un matériau durcissable tel que du béton, dans un espace annulaire (17) limité sur le côté frontal par un coffrage frontal (15) pouvant être déplacé en direction du creusement et vers l'intérieur par un coffrage interne (8), le coffrage frontal (15) étant avancé avant le déplacement du coffrage interne (8), caractérisé en ce que l'espace annulaire (17) est limité, vers l'extérieur, par un coffrage externe (10) qui, après durcissement de la section (9a) de revêtement (9) réalisée en dernier, est écarté en direction radiale de la surface externe de cette section (9a) et poussé en même temps que le bouclier de creusement (1), et en ce qu'à la suite de l'avance du bouclier de creusement (1) et du coffrage externe (10), on applique un matériau pâteux (12) dans l'espace intermédiaire compris entre le revêtement (9) et le terrain environnant (13).

2. Procédé selon la revendication 1, caractérisé en ce que pendant l'avance du bouclier de creusement (1) et/ou du coffrage externe (10), et en s'appuyant contre le coffrage interne (8), une force de pression axiale est exercée sur le côté frontal de la section (9a) du revêtement (9) qui a été réalisée en dernier.

3. Bouclier de creusement pour la mise en oeuvre du procédé selon la revendication 1 ou 2, comprenant un coffrage interne (8) contre lequel s'appuient les vérins d'avance (7), un coffrage frontal (15) pouvant se déplacer en direction du creusement et des moyens pour remplir l'interstice annulaire au moyen d'un matériau durcissable tel que du béton, caractérisé en ce qu'il est disposé, sur le côté interne de l'enveloppe (2) du bouclier, un coffrage externe (10) relié fermement à l'enveloppe (2) du bouclier et constitué par une peau de coffrage et une structure de soutien (20, 21) qui transmet directement à l'enveloppe (2) du bouclier la pression qui apparaît lors de la réalisation de la section, et en ce que la structure de soutien peut être modifiée en hauteur par des moyens de réglage.

4. Bouclier de creusement selon la revendication 3, caractérisé en ce que le coffrage frontal (15) est constitué de manière que puisse être exercées, grâce à lui et, du moins, pendant l'avance du bouclier de creusement (1), des forces de pression axiales sur le côté frontal de la section du revêtement (9) réalisée en dernier.

5. Bouclier de creusement selon la revendication 4, caractérisé en ce que le coffrage frontal (15) s'appuie, par des unités à cylindre et piston (16) à effet axial, contre le bouclier de creusement (1).

6. Bouclier de creusement selon l'une quelconque des revendications 3 à 5, caractérisé en ce que le coffrage externe (10) est constitué par une pluralité d'éléments de coffrage (10) en forme de lamelles, orientées en direction de l'avance et disposées étroitement les unes contre les autres, dont la surface interne, qui est à l'opposé de l'enveloppe (2) du bouclier, forme la peau du coffrage.

7. Bouclier de creusement selon la revendication 6, caractérisé en ce que la surface interne des éléments de coffrage (10') est constituée par des plaques de coffrage (19) qui sont rigides en flexion sur la largeur de l'élément de coffrage respectif (10') et sur une longueur supérieure à la longueur de la section de revêtement respective à réaliser.

8. Bouclier de creusement selon la revendication 7, caractérisé en ce que les parois longitudinales et transversales des éléments de coffrage (10') peuvent être raccourcies en direction radiale mais sont de constitution résistant à la traction.

9. Bouclier de creusement selon la revendication 8, caractérisé en ce que les parois longitudinales et transversales des éléments de coffrage ,sont constituées, au moins en partie, en un matériau élastique tel que du caoutchouc, une matière plastique ou analogues.

10. Bouclier de creusement selon la revendication 8 ou 9, caractérisé en ce que les parois longitudinales et transversales sont en forme de soufflets.

11. Bouclier de creusement selon l'une quelconque des revendications 6 à 10, caractérisé en ce que les éléments de coffrage (10') entourent un espace creux fermé et peuvent être soumis à l'action d'un fluide sous pression tel que de l'air, de l'eau, de l'huile ou analogues.

12. Bouclier de creusement selon l'une quelconque des revendications 7 à 11, caractérisé en ce que les éléments de coffrage (10') comprennent, respectivement, une paroi arrière (20) s'appuyant contre la surface interne de l'enveloppe (2) du bouclier.

13. Bouclier de creusement selon l'une quelconque des revendications 6 à 12, caractérisé en ce que les éléments de coffrage (10') sont remplaçables.

14. Bouclier de creusement selon l'une quelconque des revendications 6 à 13, caractérisé en ce qu'à l'intérieur des éléments de coffrage (10') sont prévues des conduites (11) pour y presser le matériau destiné à remplir l'espace creux entre le terrain environnant (13) et le revêtement (9).

15. Bouclier de creusement selon la revendication 14, caractérisé en ce que les conduites (11) sont intégrées dans les éléments de coffrage (10').

16. Bouclier de creusement selon la revendication 14 ou 15, caractérisé en ce que les éléments de coffrage (10') munis de conduites (11) sont disposés à distances régulières autour de la périphérie de l'en-. veloppe (2) du bouclier.
